# EUROPÄISCHE PATENTSCHRIFT

(11) **EP 0 524 949 B1**
(45) Veröffentlichungstag und Bekanntmachung des Hinweises auf die Patenterteilung: **12.01.1994**
(21) Anmeldenummer: 91905800.8
(22) Anmeldetag: 21.03.1991
(51) Int. Cl.: A61G 3/06, B60P 1/44

(54) **KRANKENTRAGENGESTELL**
STRETCHER RACK
CHASSIS DE CIVIERE

(30) Priorität: 11.04.1990 DE 4011644
(43) Veröffentlichungstag der Anmeldung: 03.02.1993
(73) Patentinhaber: E.M.S. TECHNIK GMBH, 26789 Leer (DE)
(72) Erfinder: KELLNER, Helmut, D-2956 Moormerland-Veenh. (DE)
(74) Vertreter: Patentanwälte Thömen & Körner
(86) Internationale Anmeldenummer: DE9100265
(87) Internationale Veröffentlichungsnummer: WO9115178

(56) Entgegenhaltungen:
- EP-A- 0 274 696
- AT-B- 387 713
- DE-A- 1 903 929
- DE-A- 3 740 463
- DE-U- 7 616 607
- FR-A- 2 506 154

## Beschreibung

Die Erfindung betrifft ein Krankentragengestell zur Aufnahme einer Krankentrage in einem Verkehrsmittel nach dem Oberbegriff des Anspruchs 1.

Ein Krankentragengestell in einem Verkehrsmittel des Rettungswesens, z.B. einem Krankenwagen oder einem Rettungsflugzeug, dient dazu, eine Krankentrage mit einem darauf liegenden Patienten während des Transports aufzunehmen.

In dem "Handbuch des Rettungswesens", V. D. Linnepe Verlagsgesellschaft, W-5800 Hagen, ISBN 3-921297-13-3, Abschnitt G 1.1, Abs. 5.3 "Krankentragengestell" sind wesentliche Eigenschaften beschrieben, die ein Krankentragengestell zur Erfüllung seiner Transportaufgabe besitzen muß. Neben der Erleichterung des Be- und Entladens einer Krankentrage durch Absenken eines Aufnahmetisches und Anheben des Aufnahmetisches zur leichteren Behandlung des Patienten durch das Begleitpersonal soll der Patient auch weitgehend gegen die Schwingungen des Verkehrsmittels beim Transport isoliert werden.

Bisher ist es üblich, den Patienten zunächst auf eine Krankentrage außerhalb des Verkehrsmittels zu legen und dann die Krankentrage mit dem Patienten in das Verkehrsmittel zu schieben. Dabei wird die Krankentrage mit einer Stirnseite zunächst auf das Krankentragengestell aufgesetzt und dann in Längsrichtung verschoben, bis sie vollständig auf dem Krankentragengestell ruht.

Das Be- und Entladen von Krankentragen mit schweren Patienten erfordert vom Begleitpersonal erhebliche Kraftanstrengungen, wodurch eine koordinierte Hubbewegung häufig nicht mehr möglich ist und der Patient auf der Krankentrage in eine für ihn unangenehme Schräglage gebracht werden kann. Diese Gefahr wird besonders dadurch begünstigt, daß das Begleitpersonal während des Be- und Entladens an den Längsseiten der Krankentrage angreifen muß, wo sich bereits kleine ungleichmäßige Hebe- oder Senkbewegungen als starke Nickbewegungen der Krankentrage auswirken.

Aus der DE-U- 7 616 607, die dem Oberbegriff des Patentanspruchs 1 zugrundeliegt, ist ein Krankentragenlagerungsgestell in Krankenwagen bekannt, wobei das Gestell auf einem zur Befestigung am Krankenwagen bestimmten Unterteil und einem gegenüber dem Unterteil in Längs- und Querrichtung verschiebbar gelagerten Oberteil besteht. Das Oberteil ist mit dem Unterteil über parallele, im wesentlichen gleich lange Hebel verbunden. Diese Hebel können über einen Hydraulikantrieb parallel auf und ab verschwenkt werden. Zusätzlich ist noch ein weiterer Hebel vorgesehen, der an einer Tragplatte angreift und beim Verschwenken des parallelen Hebels eine zwangsweise Neigung des Oberteils des Krankentragenlagerungsgestells bewirkt.

Das Oberteil umfaßt eine Krankentragenaufnahme, die mittels an ihrer Unterseite angebrachter Stangen und Führungen in Längsrichtung verschoben und zum Teil aus dem Wagen herausgezogen werden kann.

Außerdem ist aus der FR-A1 25 06 154 eine Vorrichtung zum kombinierten Anheben und Überführen von Behinderten-Rollstühlen in ein Fahrzeug bekannt. Die Vorrichtung umfaßt eine seitlich aus dem Fahrzeug heraus und auf den Boden absenkbare Plattform, auf die ein Rollstuhl etwa ebenerdig heraufgefahren werden kann. Aufnahmemulden für die Räder des Rollstuhls sorgen für eine Stabilisierung bei Bewegungen der Plattform. Die Plattform ist über zwei seitlich angreifende Parallelogrammträgerarme mit einem auf dem Fahrzeugboden verschiebbar angeordneten Basisteil verbunden. Die unteren Trägerarme sind an ihren der Plattform abgewandten Enden gekröpft und gleiten auf fest im Fahrzeug angeordneten Rollen. Nach Art eines Kulissenantriebs wird so bei reiner Horizontalverschiebung des Basisteils eine kombinierte Horizontal- und Vertikalbewegung der Plattform erreicht.

Ferner ist aus der DE-AS 21 29 320 eine Vorrichtung zur Aufnahme von Krankentragen in Krankenwagen bekannt, bei der eine Federung eines Tragrahmens dadurch erzielt wird, daß der Tragrahmen gegenüber dem Wagenkasten über zwei mit Federn verbundene Hebel elastisch abgestützt und gegen Verschieben in Längsrichtung gesichert ist. Die beiden Hebel stützen unabhängig voneinander den Tragrahmen von unten ab und die Sicherung gegen Längsverschiebung greift etwa in Höhe des Schwerpunktes des vollbeladenen Tragrahmens an.

Außerdem ist in der US-PS 12 0̸0̸ 583 eine Vorrichtung beschrieben, mittels der eine Krankentrage horizontal vorwärts und rückwärts in ein Krankentransportfahrzeug hineingeschoben bzw. aus diesem herausgezogen werden kann. Dabei umfaßt die bekannte Vorrichtung einem Zapfen, auf dem das eine Ende der Trage aufgesetzt werden kann, so daß der an diesem Ende angreifende Krankenträger die Griffe der Krankentrage loslassen kann. Die Trage läßt sich anschließend in eine Position längs zur Fahrzeugachse verschwenken, in welcher sie dann in Längsrichtung verschoben werden kann.

Diese bekannten Vorrichtungen erfüllen nur teilweise oder gar nicht die im oben genannten "Handbuch des Rettungswesens" beschriebenen Eigenschaften, die ein Krankentragengestell zur Erfüllung seiner Transportaufgabe besitzen muß.

Der Erfindung liegt deshalb die Aufgabe zugrunde, ein Krankentragengestell zur Aufnahme einer Krankentrage in einem Verkehrsmittel dahingehend zu verbessern, daß das Aufsetzen auf und Abnehmen der Kranktrage vom Krankentragengestell wesentlich erleichtert und der Transportkomfort verbessert wird.

Diese Aufgabe wird bei einem Krankentragengestell nach dem Oberbegriff des Anspruchs 1 durch die im kennzeichnenden Teil angegebenen Merkmal gelöst.

Das Krankentragengestell nach der Erfindung besitzt einen Aufnahmetisch, der aus dem Verkehrsmittel herausziehbar ist. Damit sind die Voraussetzungen geschaffen, daß der Aufnahmetisch auch unter das Höhenniveau des Bodens des Vekehrsmittels abgesenkt werden kann. Außerdem kann das Begleitpersonal an den Stirnseiten der Krankentrage angreifen, wo sich Unterschiede in den Hebe- und Senkbe wegungen weniger stark als Nickbewegungen auf die Krankentrage auswirken und der Patient somit beim Be- und Entladen wesentlich ruhiger liegen bleibt.

Ferner kann die Krankentrage außerhalb des Verkehrsmittels vollständig auf den Aufnahmetisch gelegt werden. Es ist somit nicht mehr erforderlich, beim Hineinschieben der Krankentrage diese noch an einem Ende anheben zu müssen.

Der Parallelogramm-Trägerarm sorgt dafür, daß bei Hebe- und Senkbewegungen die horizontale Ausrichtung der Krankentrage unverändert bleibt. Auch beim Hineinschieben der Krankentrage mittels des Krankentragengestells werden so unangenehme Nickbewegungen vermieden.

Durch die Lagerung des Parallelogramm-Trägerarm in einem Basisteil, welches die einzige Auflagefläche auf dem Boden des Verkehrsmittels bildet, ergibt sich eine wesentliche Verbesserung der Schwingungslsolierung. Einige bisher verwendete Krankentragengestelle ruhen nämlich an zwei oder auch vier Punkten auf dem Boden des Verkehrsmittels, so daß über alle diese Punkte Schwingungen eingeleitet werden können. Hieraus können sich auch Interferenzschwingungen ergeben, wenn unterschiedliche Belastungen an den einzelnen Auflagepunkten auftreten.

Die Wahl einer einzigen Auflagefläche auf dem Boden des Verkehrsmittels wirkt sich so aus, daß Schwingungen, die an unterschiedlichen Punkten auftreten, ausgeglichen werden und Interferenzschwingungen prinzipiell nicht entstehen können.

Dadurch, daß das Basisteil in einer Laufschiene längsverfahrbar auf dem Boden des Verkehrsmittels angeordnet ist, wird das Basisteil während der gesamten Längsbewegung beim Herausschieben und Hineinschieben der Krankentrage in das Verkehrsmittel exakt geführt. Es ergibt sich außerdem eine bessere Verteilung der erheblichen Druck- und Biegekräfte zwischen dem Basisteil und dem Boden des Verkehrsmittels, so daß die Stabilität des Krankentragengestells auch ohne aufwendige Verstärkungen der Karosserie des Verkehrsmittels gewährleistet ist.

Die um eine senkrechte Achse drehbare Anbringung des Aufnahmetisches am Parallelogramm-Trägerarm ermöglicht es, den Aufnahmetisch außerhalb des Verkehrsmittels um 90̸° zu schwenken, also in eine Lage quer zur Fahrtrichtung auszurichten. In dieser Lage erhalten beide Begleitpersonen optimale Bewegungsfreiheit, so daß sie beim Aufsetzen und Abheben der Krankentrage besser die waagerechte Lage und die gleichmäßige Bewegung kontrollieren können.

Das zwischen dem Basisteil und dem Parallelogramm-Trägerarm angreifende hydraulische und/oder pneumatische Antriebs-, Feder- und Dämpfungselement übernimmt mehrere Funktionen. Im Zusammenhang mit dem Be- und Entladen führt es die Hubbewegung des Aufnahmetisches durch, wobei sich die dämpfende Eigenschaft darin auswirkt, daß der Beginn und das Ende der Hubbewegung weich einsetzt bzw. aufhört. Während des Transports werden die durch Vertikalbeschleunigungen der Karosserie des Verkehrsmittels hervorgerufenen Schwingungen ausgeglichen und gedämpft, damit es bei bestimmten Schwingfrequenzen nicht zu einem Aufschaukeln der Hubbewegungen kommt. Durch die Kombination als Antriebs-, Feder- und Dämpfungselement ergibt sich eine Mehrfachausnutzung derselben Bauteile, die den Material- und Gewichtsaufwand vermindert.

Zweckmäßig liegt das Basisteil in Fahrtrichtung vor dem Aufnahmetisch.

Hierdurch ergibt sich ein Befestigungsort für das Krankentragengestell, der etwa zentral im Fahrzeug angeordnet ist und sich durch die geringsten Hubschwingungsamplituden der Karosserie des Fahrzeugs auszeichnet.

Bei einer praktischen Ausgestaltung liegt die senkrechte Achse im Zentrum des Aufnahmetisches.

Bei dem sich so ergebenden Drehradius ist der nötige Verfahrweg, der für eine freie Drehbarkeit des Aufnahmetisches außerhalb des Verkehrsmittels zurückgelegt werden muß, am geringsten. Außerdem wird das Drehlager so im Schwerpunkt des Aufnahmetisches angeordnet, wodurch auch die Lagerbelastung minimal wird.

Außerdem ist vorgesehen, daß der Parallelogramm-Trägerarm im Basisteil oder das Basisteil selbst um eine senkrechte Achse schwenkbar ist.

Der Aufnahmetisch mit der Krankentrage und dem Patienten kann so auch innerhalb des Verkehrsmittels seitlich verschwenkt werden, um z.B. dem Begleitpersonal für Rettungsmaßnahmen den ausreichenden Bewegungsraum zu bieten.

Eine praktische Ausgestaltung des Parallelogramm-Trägerarms umfaßt vier parallele Trägerstäbe, die jeweils an einem dem Basisteil benachbarten Endstück und an einem dem Aufnahmetisch benachbarten Endstück angelenkt sind.

Bei geringem Eigengewicht des Parallelogramm-Trägerarms ergibt sich so ein Höchstmaß an Steifigkeit gegen Wiegeschwingungen. Derartige Schwingungen in diesem Bereich sind nämlich höchst unerwünscht, da sie nicht kontrolliert gedämpft werden können.

Vorzugsweise bilden die Achsen der Trägerstäbe die Ecken eines in einer Querschnittsebene durch den Parallelogramm-Trägerarm liegenden Rechtecks.

Durch diese Ausgestaltung wird auch eine Steifigkeit gegen Torsionsschwingungen erzielt, die zu einer seitlichen Nickbewegung der Krankentrage führen könnten.

Handelt es sich bei dem Verkehrsmittel um ein Landfahrzeug, so liegt das Basisteil vorzugsweise in der Transportstellung des Aufnahmetisches zwischen der Vorder- und der Hinterachse. Diese Auswahl der Anordnung des Basisteils berücksichtigt die aus Meßergebnissen gewonnene Erkenntnis, daß direkt über der Hinterachse die stärksten Vertikalbeschleunigungen auftreten. Im Gegensatz zu bekannten Krankentransportgestellen, bei denen die Auflagepunkte genau über der Hinterachse liegen, wird hier durch geeignete Auswahl des Befestigungsortes bereits die Höhe der Vertikalbeschleunigungswerte verringert, was sich günstig auf den Transportkomfort für den Patienten auswirkt.

Weiterbildungen und vorteilhafte Ausgestaltungen der Erfindung ergeben sich aus den Ansprüchen, der weiteren Beschreibung und der Zeichnung, die ein Ausführungsbeispiel der Erfindung veranschaulicht.

In der Zeichnung zeigen:
- Fig. 1: einen Längsschnitt durch den Transportraum eines Krankenwagens einschließlich des Krankentragengestells,
- Fig. 2: eine Ansicht eines Krankenwagens von hinten mit eingeschobenem Krankentragengestell, und
- Fig. 3: eine Ansicht eines Krankenwagens von hinten mit herausgezogenem und in Querrichtung gedrehten Krankentragengestell.

Fig. 1 zeigt einen Längsschnitt durch den Transportraum eines Krankenwagens 12 mit einem darin angeordneten Krankentragengestell 42. Das Krankentragengestell 42 umfaßt im einzelnen einen Aufnahmetisch 14, einen Parallelogramm-Trägerarm 16 und ein Basiselement 20̸, das mit dem Boden 18 des Krankenwagens 12 verbunden ist.

Das Basisteil 20̸ ist in einer Laufschiene 22 längsverfahrbar und kann von der dargestellten Position nach links verschoben werden, also aus dem Innenraum des Krankenwagens durch eine hinten angeordnete Tür herausgezogen werden. Das Basisteil befindet sich also in Fahrtrichtung vor dem Aufnahmetisch und liegt in der gezeichneten Position zwischen der Hinterachse und der Vorderachse.

Eine senkrechte Achse 24 ermöglicht eine Drehung des Aufnahmetisches 14 am Parallelogramm-Trägerarm 16 und eine weitere senkrechte Achse 26 gestattet eine Schwenkbewegung des Parallelogramm-Trägerarms 16 im Basisteil 20̸.

Der Parallelogramm-Trägerarm 16 besteht aus vier parallelen Trägerstäben 28, 30̸, 32 und 34, wobei die Trägerstäbe 30̸ und 34 jeweils durch die Trägerstäbe 28 und 32 verdeckt sind. Die Trägerstäbe sind in Endstücken 36 und 38 angelenkt, wobei das Endstück 36 dem Basisteil 20̸ und das Endstück 38 dem Aufnahmetisch 14 benachbart ist. In einer Querschnittsebene durch den Parallelogramm-Trägerarm 16 würden die Achsen der Trägerstäbe 28, 30̸, 32 und 34 die Ecken eines Rechtecks bilden.

Zwischen den Trägerstäben 32 und 34 des Parallelogramm-Trägerarms 16 und dem Basisteil 20̸ greift ein hydraulisches Antriebs-, Feder- und Dämpfungselement 40̸ an. Dieses besteht aus einem Druckzylinder und einem Druckkolben, wobei der Druckzylinder mit einem Druckaggregat 44 verbunden ist.

Durch Verschieben des Druckkolbens innerhalb des Druckzylinders werden die Trägerstäbe 32 und 34 um ihre unteren Anlenkpunkte am Endstück 36 geschwenkt, wodurch der Aufnahmetisch 14 eine Hubbewegung vollführt. Die senkrechte Ausrichtung der Achse 24 sowie die waagerechte Ausrichtung des Aufnahmetisches 14 bleiben jedoch in jeder einnehmbaren Neigung der Trägerstäbe 28, 30̸, 32 und 34 erhalten.

Das im Druckzylinder befindliche Arbeitsmedium kann kompressibel sein oder es kann im Kolben ein spezielles Federelement vorhanden sein, damit Vertikalbeschleunigungen durch gegensinnige Hubbewegungen des Aufnahmetisches 14 ausgeglichen werden können. Durch Ausgleichkanäle kann dafür gesorgt werden, daß diese Ausgleichsschwingungen schnell abklingen, also eine Dämpfung des Schwingungssystems erzielt wird.

Fig. 2 zeigt eine Ansicht eines Krankenwagens 12 von hinten bei geöffneter Hecktür. Man erkennt die auf dem Boden 18 angeordnete Laufschiene mit dem Basisteil, darauf den Parallelogramm-Trägerarm 16 sowie den Aufnahmetisch 14. Auf dem Aufnahmetisch befindet sich eine Krankentrage 10̸.

In der dargestellten Stellung ist der Aufnahmetisch seitlich verschwenkt, so daß auf der anderen Seite Platz für eine Begleitperson vorhanden ist.

Der Aufnahmetisch 14 befindet sich hier in einer Hubstellung, bei der die Versorgung des Patienten vom Begleitpersonal im Stehen oder Sitzen durchgeführt werden kann.

Bei der Darstellung in Fig. 3 ist der Aufnahmetisch 14 aus dem Krankenwagen 12 herausgezogen und um 90̸° quer zur Fahrtrichtung geschwenkt. Er befindet sich außerdem in einer abgesenkten Stellung, in der die Krankentrage 10̸ leicht auf den Aufnahmetisch 12 aufgesetzt oder von diesem entfernt werden kann. An den beiden Längsseiten des Aufnahmetlsches 14 wird die Bewegungsfreiheit nicht durch andere Gegenstände beeinträchtigt, so daß das Begleitpersonal die Bewegungsvorgänge beim Aufsetzen und Abnehmen der Krankentrage besser kontrollieren kann.

Zweckmäßig wird beim Einladen eines Patienten zum Krankentransport folgendermaßen vorgegangen: Ausgangsstellung ist zunächst die Stellung des Aufnahmetisches 14 gemäß Fig. 3. Der Patient wird dann auf die Krankentrage gelegt und die Krankentrage mit dem Patienten auf den Aufnahmetisch gehoben, indem das Begleitpersonal an den Stirnseiten der Krankentrage angreift.

Der Aufnahmetisch 14 wird nun durch Betätigen des Antriebs-, Feder- und Dämpfungselementes 40̸ angehoben und um 90̸° in Längsrichtung gedreht. Danach wird er in den Krankenwagen hineingeschoben und arretiert. Anschließend kann der Aufnahmetisch 14 noch in die für die Versorgung des Patienten geeignete Höhe angehoben und seitlich verschwenkt werden, wodurch sich die in Fig. 2 dargestellte Lage ergibt.

Beim Entladen wird in umgekehrter Reihenfolge vorgegangen.

## Patentansprüche

1. Krankentragengestell zur Aufnahme einer Krankentrage (10) in einem Verkehrsmittel (12), umfassend einen anheb- und absenkbaren Aufnahmetisch (14), wobei der Aufnahmetisch (14) über einen Parallelogramm-Trägerarm (16) mit dem Boden (18) des Verkehrsmittels (12) verbunden ist, wobei der Parallelogramm-Trägerarm (16) an einem Basisteil (20) gelagert ist, welches die einzige Auflagefläche auf dem Boden (18) des Verkehrsmittels (12) bildet und der Aufnahmetisch (14) unter Beibehaltung dieser Verbindung relativ zum Verkehrsmittel (12) in Längsrichtung verschiebbar ist, und wobei zwischen dem Basisteil (20) und dem Parallelogramm-Trägerarm (16) ein Antriebselement (40) angreift, dadurch gekennzeichnet, daß der Aufnahmetisch (14) vollständig aus dem Verkehrsmittel (12) herausziehbar oder in das Verkehrsmittel (12) hineinschiebbar ist, wobei das Basisteil (20̸) in einer Laufschiene (22) längs verfahrbar auf dem Boden (18) des Verkehrsmittels (12) angeordnet ist, der Aufnahmetisch (14) am Parallelogramm-Trägerarm (16) um eine senkrechte Achse (24) drehbar angebracht ist und das Antriebselement als hydraulisches und/oder pneumatisches Antriebs-, Feder- und Däinpfungselement (40̸) ausgebildet ist.

2. Krankentragengestell nach Anspruch 1, dadurch gekennzeichnet, daß das Basisteil (20̸) in Fahrtrichtung vor dem Aufnahmetisch (14) liegt.

3. Krankentragengestell nach Anspruch 1 oder 2, dadurch gekennzeichnet, daß die senkrechte Achse (24) im Zentrum des Aufnahmetisches (14) liegt.

4. Krankentragengestell nach einem oder mehreren der Ansprüche 1 bis 3, dadurch gekennzeichnet, daß der Parallelogramm-Trägerarm (16) im Basisteil (20̸) oder das Basisteil (20̸) selbst um eine senkrechte Achse (26) schwenkbar angebracht ist.

5. Krankentragengestell nach einem oder mehreren der Ansprüche 1 bis 4, dadurch gekennzeichnet, daß der Parallelogramm-Trägerarm (16) vier parallele Trägerstäbe (28, 30̸, 32, 34) umfaßt, die jeweils an einem dem Basisteil (20̸) benachbarten Endstück (36) und an einem dem Aufnahmetisch (14) benachbarten Endstück (38) angelenkt sind.

6. Krankentragengestell nach Anspruch 5, dadurch gekennzeichnet, daß die Achsen der Trägerstäbe (28, 30̸, 32, 34) die Ecken eines in einer Querschnittsebene durch den Parallelogramm-Trägerarm (16) liegenden Rechtecks bilden.

7. Krankentragengestell nach einem oder mehreren der Ansprüche 1 bis 6, dadurch gekennzeichnet, daß bei einem Landfahrzeug als Verkehrsmittel (12) das Basisteil (20̸) in der Transportstellung des Aufnahmetisches (14) zwischen der Vorder- und der Hinterachse liegt.

## Claims

1. Stretcher rack for receiving a stretcher (10) in a transport means (12), comprising a carrying table (14) that can be raised and lowered, the carrying table (14) being connected with the floor (18) of the transport means (12) by a parallelogram support arm (16), the parallelogram support arm (16) being journalled in a base component (20) which forms the sole bearing surface on the floor (18) of the transport means (12) and the carrying table (14) being displaceable in the longitudinal direction relative to the transport means (12) while maintaining this connection, and a drive element (40) acting between the base component (20) and the parallelogram support arm (16), characterized in that the carrying table (14) can be pulled completely out of the transport means (12) or pushed completely into the transport means (12), the base component (20) being arranged longitudinally traversable in a rail (22) on the floor (18) of the transport means (12), the carrying table (14) is rotatably mounted on the parallelogram support arm (16) about a vertical axis (24) and the drive element is constructed as a hydraulic and/or pneumatic drive, spring and damping element (40).

2. Stretcher rack according to Claim 1, characterized in that the base component (20) lies ahead of the carrying table (14) in the direction of travel.

3. Stretcher rack according to Claim 1 or 2, characterized in that the vertical axis (24) lies in the centre of the carrying table (14).

4. Stretcher rack according to one or more of Claims 1 to 3, characterized in that the parallelogram support arm (16) is pivotally mounted in the base component (20) or the base component (20) is itself pivotally mounted, about a vertical axis (26).

5. Stretcher rack according to one or more of Claims 1 to 4, characterized in that the parallelogram support arm (16) comprises four parallel support bars (28, 30, 32, 34), each of which is articulated to an end piece (36) adjacent to the base component (20) and to an end piece (38) adjacent to the carrying table (14).

6. Stretcher rack according to Claim 5, characterized in that the axes of the support bars (28, 30, 32, 34) form the corners of a rectangle lying in a cross-sectional plane through the parallelogram support arm (16).

7. Stretcher rack according to one or more of Claims 1 to 6, characterized in that, in the case of a land vehicle as transport means (12), the base component (20) lies, in the transporting position of the carrying table (14), between the front and rear axles.

## Revendications

1. Châssis de civière destiné à recevoir une civière (10) dans un moyen de transport (12), comprenant une table de réception (14) qui peut monter et descendre, la table de réception (14) étant reliée par un bras support-parallélogramme (16) au plancher (18) du moyen de transport (12), le bras support-parallélogramme (16) reposant sur une partie de base (20) qui forme la seule surface d'appui sur le plancher (18) du moyen de transport (12) et la table de réception (14) étant déplaçable dans le sens longitudinal tout en conservant cette liaison par rapport au moyen de transport (12), et entre la partie de base (20) et le bras support-parallélogramme (16) étant monté un organe moteur (40), caractérisé en ce que la table de réception (14) peut être entièrement extraite du moyen de transport (12) ou insérer dans le moyen de transport (12), la partie de base (20) étant déplaçable longitudinalement dans une glissière (22), sur le plancher (18) du moyen de transport (12), la table de réception (14) étant montée sur le bras support-parallélogramme (16) en pouvant tourner autour d'un axe vertical (24) et l'organe moteur étant formé comme élément moteur, avec ressort et avec amortissement hydraulique et/ou pneumatique.

2. Châssis de civière suivant la revendication 1, caractérisé en ce que la partie de base (20) est située, dans le sens du déplacement, devant la table de réception (14).

3. Châssis de civière suivant la revendication 1 ou 2, caractérisé en ce que l'axe vertical (24) est situé au centre de la table de réception (14).

4. Châssis de civière suivant l'une ou plusieurs des revendications 1 à 3, caractérisé en ce que le parallèlogramme porteur (16) dans la partie de base (20) ou la partie de base (20) elle-même est monté en pouvant pivoter autour d'un axe vertical (26).

5. Châssis de civière suivant une ou plusieurs des revendications 1 à 4, caractérisé en ce que le bras support-parallélogramme (16) comprend quatre tiges supports parallèles (28, 30, 32, 34) qui sont chacune articulées à une extrémité (36) voisine de la partie de base (20) et à une extrémité (38) voisine de la table de réception (14).

6. Châssis de civière suivant la revendication 5 caractérisé en ce que les axes des tiges supports (28, 30, 32, 34) constituent les coins d'un rectangle se trouvant dans un plan de section transversale par rapport au bras support-parallèlogramme (16).

7. Châssis de civière suivant une ou plusieurs des revendications 1 à 6, caractérisé en ce que, dans un véhicule routier tel qu'un moyen de transport (12), la partie de base (20) est, en position de transport de la table de réception (14), entre les axes avant et arrière.
